# FASCICULE DE BREVET EUROPEEN

(11) **EP 2 378 916 B1**
(45) Date de publication et mention de la délivrance du brevet: **09.08.2017**
(21) Numéro de dépôt: 10703316.9
(22) Date de dépôt: 15.01.2010
(51) Int. Cl.: A45D 1/04, A45D 1/18, A45D 2/00

(54) **APPAREIL DE COIFFURE A MACHOIRES**
FRISIERVORRICHTUNG MIT KLAMMERN
HAIRDRESSING APPLIANCE HAVING JAWS

(30) Priorité: 15.01.2009 FR 0900168; 15.04.2009 FR 0952474
(43) Date de publication de la demande: 26.10.2011
(73) Titulaire: SEB S.A., 69130 Ecully (FR)
(72) Inventeur: LINGLIN, Benoît, F-74350 Cruseilles (FR); FEREYRE, Régis, F-38670 Chasse sur Rhone (FR); SIMOND, Bénédicte, F-74150 Marcellaz-Albanais (FR)
(74) Mandataire: Guéry-Jacques, Géraldine
(86) Numéro de dépôt international: PCT/FR2010/000035
(87) Numéro de publication internationale: WO 2010/081969

(56) Documents cités:
- EP-A1- 1 698 249
- WO-A1-2009/046320
- WO-A2-2009/007823
- JP-A- 2001 104 036
- US-A1- 2007 240 731

## Description

La présente invention concerne le domaine technique des appareils de coiffure tels que les fers à boucler ou encore les lisseurs.

De tels appareils comprennent généralement deux mâchoires dont l'une au moins est chauffante et qui sont articulées entre elles de manière à pouvoir pincer une mèche de cheveux devant être mise en forme. L'une des mâchoires ou les deux mâchoires sont alors chauffées directement ou indirectement par un organe de chauffage électrique dont la température est régulée par un système thermostatique pour atteindre une température déterminée en fonction d'une valeur de température éventuellement sélectionnée par un utilisateur de l'appareil.

Un tel type d'appareil de coiffure permet avec une certaine pratique d'obtenir un bon résultat de lissage. Ce bon résultat de lissage est obtenu en appliquant un effort de pression important pour maintenir les mâchoires fermées et appliquer une pression suffisante sur la mèche de cheveux à traiter. Eventuellement, l'utilisatrice peut avoir recours à ses deux mains pour augmenter cet effort en vue d'un meilleur résultat. Dans tous les cas, le maintien de cet effort de pression important pendant tout le cycle de traitement de la chevelure est pénible et contraignant pour l'utilisatrice. Des tests en laboratoire ont mis en évidence que la combinaison de la tension des cheveux et de la chaleur appliquée par le fer avec une pression de serrage raisonnable permet d'obtenir un résultat équivalent voire meilleur que celui obtenu avec le fer seul en appliquant une pression plus importante. EP1698249A décrit un appareil de lissage avec deux barres de friction.

Afin de remédier à l'inconvénient précité de pénibilité et d'éventuelle monopolisation des deux mains, il est apparu le besoin d'un nouveau type de lisseur qui permette de recréer ces conditions de mises en tension et de chauffage des cheveux, sans que les deux mains soient mobilisées, de manière à faciliter la tâche de l'utilisateur.

Afin d'atteindre cet objectif, l'invention concerne un appareil de coiffure selon les revendications 1, 9 et 10 comprenant au moins :
- deux mâchoires, première et deuxième, allongées et articulées entre elles pour être mobiles entre une position ouverte et une position fermée dans laquelle elles définissent par des surfaces de travail en regard une zone de traitement de cheveux,
- des moyens électriques de chauffage associés à l'une au moins des surfaces de travail,
Selon l'invention, la première mâchoire comprend au moins une barre de friction qui est mobile par rapport à la surface de travail adjacente et par rapport à la première mâchoire et qui est adaptée pour coopérer avec un élément en regard de manière à définir, en position fermée des mâchoires sur une mèche de cheveux, une zone de traction générant, lors du déplacement de l'appareil, sur la mèche de cheveux une force de traction supérieure à la force de traction générée par la zone de traitement. On entend par « barre de friction mobile par rapport à la surface de travail adjacente » la mobilité relative des deux pièces. Ainsi la barre de friction est mobile par rapport à la mâchoire et la surface de travail fixe par rapport à la mâchoire, ou bien la barre de friction est mobile par rapport à la mâchoire et la surface de travail mobile par rapport à la mâchoire mais de façon différente, La barre de friction est aussi appelée barre de traction.

Afin d'obtenir ce différentiel de force de traction, la barre de friction peut par exemple être conçue pour qu'en position fermée des mâchoires, la zone de traction présente un coefficient de friction supérieur au coefficient de friction de la zone de traitement.

Cette différence de traction ou de friction permet donc à un utilisateur, qui aura veillé à disposer l'appareil de coiffure de manière que la zone de traitement soit située entre la zone de traction et le cuir chevelu, de tendre la partie des cheveux situés entre le cuir chevelu et la zone de traction et donc notamment celle située dans la zone de traitement, de sorte que le chauffage des cheveux en traction dans la zone de traitement permet d'obtenir un lissage optimal et très nettement supérieur à celui qui résulterait d'un simple chauffage des cheveux.

Selon l'invention l'élément coopérant avec la barre de friction peut être soit porté par la deuxième mâchoire soit porté par la première mâchoire.

Par ailleurs, selon l'invention la barre de friction peut être située soit au niveau d'un bord extérieur de la zone de traitement, soit au contraire, au centre de cette dernière de manière que l'utilisateur n'ait pas à se préoccuper du sens dans lequel il utilise l'appareil de coiffure conforme à l'invention.

La barre de friction peut être à côté du bord extérieur de la surface de traitement et en contact avec la surface de traitement de la même mâchoire, ladite surface de traitement présentant une surface plane destinée à entrer en contact avec la mèche de cheveux. La barre de friction peut venir en appui contre le côté de la surface de traitement et/ou sous la surface de traitement et/ou sous les bords latéraux de la surface de traitement.

Selon l'invention, la mobilité de la barre de friction par rapport à la surface de travail adjacente peut être réalisée de différentes manières.

Selon une première variante de réalisation la barre de friction est mobile par rapport à la première mâchoire et l'appareil comprend des moyens de contrainte qui sont interposés entre la barre de friction et la première mâchoire, et qui tendent à éloigner la barre de friction de la première mâchoire, c'est-à-dire qui repoussent la barre de friction vers la deuxième mâchoire.

Les moyens de contrainte peuvent alors être réalisés de toute façon appropriée comme, par exemple mais non exclusivement, sous la forme d'un ou plusieurs ressorts travaillant en compression interposés entre la barre de friction et la première mâchoire. Les moyens de contrainte pourraient également être réalisés sous la forme de systèmes magnétiques, électromécaniques, pneumatiques ou hydrauliques. Les moyens de contrainte peuvent aussi être associés à des moyens de réglage de l'intensité de la contrainte qu'ils exercent.

Selon l'invention, la surface de travail peut être fixe par rapport à la mâchoire qui la porte tandis que la barre de friction est mobile par rapport à la première mâchoire et donc à la surface de travail. Toutefois selon l'invention, la surface de travail peut également être mobile par rapport à la première mâchoire qui la porte. Dans ce cas, la barre de friction peut être mobile par rapport à la mâchoire selon une contrainte différente, inférieure par exemple, à la contrainte exercée sur la surface de travail. Le résultat reste que la zone de traction générant lors du déplacement de l'appareil sur la mèche de cheveux une force de traction est supérieure à la force de traction générée par la zone de traitement adjacente.

Selon une variante de réalisation de l'invention, la surface de travail, adjacente à la première barre de friction, est formée par une plaque de lissage mobile par rapport à la première mâchoire.

Dans le cadre de cette variante de réalisation, la barre de friction et la plaque de lissage peuvent être mobiles indépendamment l'une de l'autre par rapport à la première mâchoire qui les porte.

Dans le cas où la surface de travail de la première mâchoire est formée par une plaque de lissage mobile, l'appareil de lissage selon l'invention peut comprendre des moyens de contrainte qui sont interposés entre la plaque de lissage et la première mâchoire, et qui tendent à éloigner la barre de friction de la première mâchoire.
Dans le cas où la barre de friction et la plaque de lissage sont toutes deux mobiles par rapport à la première mâchoire en étant indépendantes l'une de l'autre et chacune associée à des moyens de contrainte, les moyens de contrainte associés à la plaque de lissage peuvent être adaptés pour exercer sur ladite plaque une contrainte inférieure à la contrainte exercée sur la barre de friction par les moyens de contrainte associés à ladite barre. Un tel différentiel de pression permet d'assurer que la friction sera plus élevée au niveau de la barre de friction qu'au niveau de la plaque de lissage. Ainsi lors du déplacement de l'appareil, la zone de traction appliquera à la mèche de cheveux une force de traction supérieure à la force de traction générée par la zone de traitement, ce qui garantira une mise en tension optimale des cheveux. Ce différentiel de friction peut également être optimisé en mettant en oeuvre les matériaux présentant des coefficients de frottement différents pour d'une part la surface de contact de la barre de friction avec les cheveux et, d'autre part, la surface de contact de la plaque de lissage avec les cheveux.Ainsi, la barre de friction mobile relativement à la surface de travail adjacente couvre au moins deux combinaisons : la barre de friction mobile par rapport à la mâchoire avec la surface de travail adjacente mobile par rapport à la mâchoire ; la barre de friction mobile par rapport à la mâchoire avec la surface de travail adjacente immobile par rapport à la mâchoire.

Selon une autre forme de réalisation de l'appareil de coiffure conforme à l'invention :
- la barre de friction est portée par une extrémité libre d'un bras qui est articulé par une extrémité opposée sur la première mâchoire,
- la surface de travail, adjacente à la barre de friction, est formée par une plaque de lissage mobile, par rapport à la première mâchoire, en translation selon une direction perpendiculaire à un axe longitudinal de la première mâchoire,
- la première plaque de lissage est solidaire d'un doigt de traction adapté pour exercer une traction sur le bras articulé lorsque la plaque de lissage se déplace en translation à l'opposé de la barre de friction.

En position de repos, le bras articulé est alors de préférence incliné par rapport à la surface de travail de la plaque de lissage, de sorte que la traction exercée par cette dernière sur le bras contribue à éloigner la barre de friction de la première mâchoire et donc à pincer la mèche de cheveu entre ladite barre de friction et l'élément en regard de la deuxième mâchoire. Une telle forme de réalisation permet donc un pincement et une traction de la mèche de cheveu dans un sens prédéterminé de déplacement de l'appareil de coiffure.

Afin de permettre un tel pincement et une telle mise en tension automatique de la mèche de cheveu dans les deux sens de déplacement de l'appareil de coiffure, ce dernier peut également être réalisé de manière que :
- la première mâchoire comprend une deuxième barre de friction qui est située à l'opposée de la première barre de friction par rapport à la plaque de lissage et qui est portée par une extrémité libre d'un deuxième bras qui est articulé par une extrémité opposée, sur la première mâchoire, la deuxième barre de friction étant adaptée pour coopérer avec un élément en regard de la deuxième mâchoire de manière à définir une deuxième zone de traction présentant un coefficient de friction supérieur au coefficient de friction de la zone de traitement,
- la plaque de lissage est solidaire d'un deuxième doigt de traction adapté pour exercer une traction sur le bras articulé lorsque la plaque de lissage se déplace en translation à l'opposé de la deuxième barre de friction.

Selon l'invention, l'élément situé en regard de chaque barre de friction peut être de toute nature et par exemple constitué par une partie d'une plaque de lissage portée par la deuxième mâchoire. La contrepartie de chaque barre de friction peut également être formée par une barre de friction portée par la deuxième mâchoire, cette deuxième barre de friction ou contre-barre de friction peut alors avoir un montage analogue à celui de la barre de friction de la première mâchoire, mobile par rapport à la surface de travail adjacente. Ainsi, l'appareil de coiffure peut être réalisé de manière que :
- la deuxième mâchoire comprend également une contre-barre de friction qui est portée par une extrémité libre d'un bras qui est articulé, par une extrémité opposée, sur la deuxième mâchoire, la contre-barre barre de friction de la deuxième mâchoire étant située en regard d'une barre de friction de la première mâchoire pour former la zone de traction,
- la surface de travail de la deuxième mâchoire, adjacente à la barre de friction, est formée par une deuxième plaque de lissage mobile, par rapport à la deuxième mâchoire, en translation selon une direction perpendiculaire à un axe longitudinal de la deuxième mâchoire,
- la deuxième plaque de lissage est solidaire d'un doigt de traction adapté pour exercer une traction sur le bras articulé lorsque la plaque de lissage se déplace en translation à l'opposé de la contre-barre de friction.

De la même façon, l'appareil de coiffure selon l'invention peut être réalisé de manière que :
- la deuxième mâchoire comprend une deuxième contre-barre de friction qui est située à l'opposée de la première contre-barre de friction par rapport à la deuxième plaque de lissage et qui est portée par une extrémité libre d'un deuxième bras qui est articulé, par une extrémité opposée, sur la deuxième mâchoire, la deuxième contre-barre de friction étant adaptée pour coopérer avec la deuxième barre de friction de la première mâchoire de manière à définir la deuxième zone de traction,
- la deuxième plaque de lissage est solidaire d'un deuxième doigt de traction adapté pour exercer une traction sur le deuxième bras articulé lorsque la deuxième plaque de lissage se déplace en translation à l'opposé de la deuxième contre-barre de friction.

Afin de garantir un différentiel de friction optimal entre la zone de travail et la zone de traction, l'appareil de coiffure selon l'invention peut être réalisé de manière qu'en position ouverte des mâchoires, chaque surface de travail d'une mâchoire est en retrait par rapport à chaque barre de friction ou chaque contre-barre de friction portée par ladite mâchoire. La valeur de ce retrait mesuré perpendiculairement à la surface de travail peut par exemple être comprise entre 0,1 mm et 5 mm.

Selon encore une autre forme de réalisation de l'appareil de coiffure, la première mâchoire comprend une pluralité de barres de friction qui sont chacune mobiles par rapport à la surface de travail adjacente selon une direction parallèle à un axe longitudinal de la première mâchoire et qui forment chacune une dent destinée à coopérer avec une contredent pour définir une zone de traction. Chaque contredent peut alors être portée par la première mâchoire ou au contraire être portée par la deuxième mâchoire.

Par ailleurs, dans l'ensemble des modes de réalisation de l'invention précédemment décrits, la barre de friction peut être froide ou chaude.

Elle peut être chaude par un moyen « passif » de chauffage, l'énergie venant de la plaque par conduction thermique et/ou chauffée par des moyens de chauffage « actifs » notamment électriques du type CTP ou céramique.

Dans le cas de chauffage par conduction thermique, la ou les barres de friction adjacentes sont en contact au moins partiellement avec une des surfaces de travail chauffées elle-même par des moyens électriques. Le contact peut s'effectuer sur le côté et/ou sur le dessous de la plaque de travail. La barre de traction peut être à côté du bord extérieur de la surface de traitement et en contact thermique avec la surface de traitement de la même mâchoire, ladite surface de traitement présentant une surface plane destinée à entrer en contact thermique avec la mèche de cheveux. La barre de traction peut venir en appui contre le côté de la surface de traitement et/ou sous la surface de traitement et/ou sous les bords latéraux de la surface de traitement.

Dans le cas de chauffage électriques, ces moyens de chauffage électriques peuvent alors être les moyens de chauffage associés à la surface de travail adjacente ou des moyens de chauffage électriques distincts, complémentaires de ceux de la surface de travail adjacente. Bien entendu, les différentes caractéristiques, formes et variantes de réalisations de l'invention peuvent être associées les unes avec les autres selon diverses combinaisons dans la mesure où elles ne sont pas incompatibles ou exclusives les unes des autres.

Aussi, dans l'ensemble des modes de réalisation de l'invention décrits, la barre de friction ou la surface de la barre de friction destinée à être en contact avec la mèche de cheveux peut être composée ou revêtue au moins partiellement d'un matériau particulier, notamment en silicone. La couche de silicone peut avoir une épaisseur comprise entre 1 et 10mm, elle peut avoir une dureté entre 5 et 90 shores, préférentiellement dans une gamme entre 40 et 50 shores, préférentiellement égale à 46 shore A. Le silicone est résistant à température élevée au moins au dessus de 100°C, voire 150°C et jusqu'à environ 270°C, voire même 300°C.

Ce silicone peut être surmoulé, serti ou sur système de glissière sur la barrette de lame de friction. Ce silicone a pour but de tendre, freiner, plaquer homogéneiquement la mèche de cheveux sur le contre-appui au regard de la barre de friction. Bien entendu tout matériau alternatif au silicone et permettant d'atteindre au moins un des trois résultats mentionnés peut être utilisé par l'homme du métier.

Par ailleurs, diverses autres caractéristiques et avantages de l'invention ressortent de la description ci-dessous effectuée en référence aux dessins annexés qui illustrent des formes non limitatives de réalisation d'un appareil de coiffure selon l'invention.
- La figure 1 est une vue de côté d'un appareil de coiffure selon l'invention dont les mâchoires sont en position ouvertes.
- La figure 2 est une section droite transversale selon la ligne II-II des mâchoires de l'appareil de coiffure illustré à la figure 1 les mâchoires étant en position ouverte
- Les figures 2' et 2" sont une section droite transversale de modes alternatifs à celui présenté en figure 2 ;
- La figure 3 est une section droite transversale analogue à la figure 2 montrant les mâchoires en position fermées en train de pincer une mèche de cheveux.
- Les figures 4 et 5 sont des sections droites transversales analogues à la figure 2, montrant des variantes de réalisation de l'appareil de coiffure selon l'invention.
- La figure 6 est une section droite transversale analogue à la figure 2 montrant une autre forme de réalisation des mâchoires de l'appareil de coiffure en position ouverte.
- Les figures 7 et 8 sont des sections analogues à la figure 5 des mâchoires en position fermée et montrent le fonctionnement des barres de friction mises en oeuvre par ces mâchoires selon le sens de déplacement des mâchoires par rapport aux cheveux à lisser ;
- la figure 9, illustre une autre forme de réalisation de l'appareil de coiffure selon laquelle, la première mâchoire comprenant une pluralité de barres de friction ;
- La figure 10 représente un exemple de fixation d'une couche de silicone sur la surface de la barre de friction.

Sur ces figures, les références communes désignent des éléments communs aux différentes formes de réalisation.

Un appareil de coiffure conforme à l'invention, tel qu'illustré à la figure 1 et désigné dans son ensemble par la référence A comprend deux mâchoires allongées 1 et 2 de forme générale parallélépipédique et s'étendant chacune selon un axe longitudinal L. Les mâchoires 1 et 2 sont liées à proximité de l'une de leur extrémité par une charnière ou liaison pivot 4 d'axe Δ. Ainsi, les mâchoires 1 et 2 sont articulées entre elles et mobiles entre une position ouverte O telle qu'illustrée à la figure 1 et 2, et une position fermée représentée à la figure 3. Chaque mâchoire 1 et 2 comprend à proximité d'une extrémité opposée à la liaison 4, une surface de travail respectivement S₁, S₂. Ces surfaces de travail S₁, S₂ sont situées en regard l'une de l'autre et s'étendent sur une partie seulement de la longueur des mâchoires 1 et 2, de manière à définir en position fermée une zone de traitement des cheveux. Chaque surface de travail S₁ et S₂ présente selon l'exemple illustré, une forme générale rectangulaire et se trouve réalisée en un matériau thermiquement conducteur ayant un état de surface adapté pour être placé au contact de cheveux sans risque de les détériorer. Ainsi, chaque surface de travail S₁, S₂ pourrait par exemple être lisse en étant polie ou éventuellement recouverte d'un émail, d'un matériau céramique, d'un matériau polymère à faible coefficient de friction ou d'un émail à faible coefficient de friction ou encore d'une couche de verre.

Selon une première forme de réalisation et comme le montrent plus particulièrement les figures 2 et 3, la surface de travail S₂ de la deuxième mâchoire 2 est formée par une plaque de lissage 5 qui s'étend sur toute la largeur de la deuxième mâchoire 2 en étant fixée de manière rigide sur cette dernière. La plaque de lissage 5 est alors associée à des moyens électriques de chauffage 6 en contact avec la face arrière de la plaque 5, située à l'opposé de la surface de travail S₂. Les moyens électriques de chauffage 6 peuvent être réalisés de toute manière appropriée telle que par exemple sous la forme d'un élément chauffant résistif à CTP ou à émission infrarouge. Les moyens électriques de chauffage 6 sont donc situés à l'intérieur de la deuxième mâchoire 2. Les moyens de chauffage 6 sont par exemple conçus pour maintenir une température cible prédéterminée de manière automatique. Les moyens de chauffage 6 pourraient également être reliés à des moyens de commande non représentés permettant une sélection, par un utilisateur, d'une température de consigne. Les moyens de chauffage et/ou leur unité de commande sont alimentés en énergie électrique par un cordon de branchement qui s'étend à partir d'une extrémité de la deuxième mâchoire 2 opposée à la surface de travail S₂. Bien entendu, l'alimentation électrique de l'appareil de coiffure A pourrait également être assurée par des batteries ou des piles disposées à l'intérieur de l'une et/ou l'autre des mâchoires 1 et 2. Les modes de réalisation des moyens de chauffage et de l'éventuelle unité de commande sont bien connus de l'homme du métier et ne nécessitent donc pas une plus ample description dans le cadre de la présente invention.

Selon l'exemple illustré, la surface S₁ de la première mâchoire 1 est formée par une plaque de lissage 7 qui peut être adaptée sur la première mâchoire 1 de manière à être mobile en translation selon une direction N perpendiculaire à la surface de travail S₁. L'appareil A comprend alors des moyens de contrainte 8 interposés entre la plaque de lissage 7 et la première mâchoire 1. Les moyens de contrainte sont par exemple formés par un ou plusieurs ressorts hélicoïdaux qui tendent à éloigner la plaque de lissage 7 de la première mâchoire 1. Les ressorts 8 repoussent donc la plaque de lissage 7 en direction de la deuxième mâchoire 2 et plus particulièrement de la surface de travail S₂ de la plaque de lissage 5.

Selon l'exemple illustré, la première mâchoire 1 comprend également le long d'un côté de la plaque de lissage 7, une barre de friction 10 qui est mobile par rapport à la surface de travail S₁ et, selon l'exemple illustré, également par rapport à la première mâchoire 1. En effet, selon l'exemple illustré, la barre de friction 10 s'étend le long du bord gauche de la plaque de lissage 7 et se trouve mobile en translation par rapport à la première mâchoire selon une direction N' parallèle à la direction N et donc perpendiculaire à un plan défini par la surface de travail S₁. L'appareil de coiffure A comprend alors des moyens de contrainte 11 interposés entre la première mâchoire 1 et la barre de friction 10. Ces moyens de contraintes 11 qui peuvent être de même nature que les moyens de contraintes 8 tendent donc à éloigner la barre de friction 10 de la première mâchoire et à la repousser vers la deuxième mâchoire 2.

Un autre mode de réalisation est présenté en figure 2'. Il reprend toutes les caractéristiques décrites ici pour le mode de la figure 2 et diffère en ce que la barre de friction 10 est en contact thermique avec la surface de travail S₁.

La barre de friction définit une protubérance longitudinale 12 en retrait par rapport à la surface de la zone de friction qui est destinée à venir en contact avec les cheveux. Cette protubérance vient en appui contre la surface S₄ intérieure de la plaque de lissage et/ou le côté de la barre de friction vient en contact thermique avec la surface S₃ latérale de la plaque de lissage. La conduction thermique est permise par ces contacts contre le côté de la plaque et et sous les bords latéraux de la plaque.
Et particulièrement, si la barre de friction est mobile, en position ouverte du lisseur. Par des tests de température, on s'est aperçu par cette disposition que la barre de friction peut chauffée à une température avoisinant les 100-110°C lorsque la température de la plaque de lissage avoisine les 150°C. Cette configuration peut bien entendu être appliquée aux modes de réalisation présentés en figure 4 et 5.

Un autre mode de réalisation proche de celui de la figure 2 est également présenté en figure 2". Selon ce mode, la barre de friction présente une base intérieure 13 plus grande que dans le mode précédent permettant de recevoir un moyen de fixation ou un moyen de pression plus encombrant ou plus large (un ressort plus large par exemple) sans nécessiter la protubérance 12 du mode de la figure 2'. Cette configuration peut bien entendu être appliquée aux modes de réalisation présentés en figure 4 et 5. La barre de friction est à côté du bord extérieur de la plaque et en contact thermique avec une plaque de lissage de la même mâchoire, ladite plaque présentant une surface plane destinée à entrer en contact thermique avec la mèche de cheveux. La barre de traction vient en appui et sous les bords latéraux de la plaque.

La lame de tension peut être montée sur au moins deux ressorts 11 substantiellement agencés aux deux extrémités longitudinales de la barre de friction.

L'appareil de coiffure A ainsi constitué est mis en oeuvre de la manière suivante. Lorsqu'un utilisateur souhaite procéder au lissage d'une mèche M de cheveux, il vient refermer l'appareil A sur ladite mèche, comme le montre la figure 2. L'utilisateur aura alors veillé à placer la barre de friction 10 à l'opposé du cuir chevelu C par rapport à la plaque de lissage 7. La barre de friction 10 définit alors avec la partie en regard de la plaque de lissage 5, une zone de traction 12 de la mèche de cheveux M. En effet, les moyens de contraintes 11 et 8 sont adaptés pour que la pression exercée sur la mèche de cheveu M par la barre de friction 10 soit supérieure à celle exercée par la plaque de lissage 7. A cet effet, les moyens de contraintes 11 seront conçus pour assurer une poussée supérieure à celle exercée par les moyens de contraintes 8. Il est à noter que les surfaces en regard des plaques de lissage 5 et 7 définissent la zone de travail de l'appareil A. La différence de friction entre la zone de traction 12 et la zone de travail 13 combinée à un déplacement de l'appareil de lissage à l'opposé du cuir chevelu dans le sens de la flèche F1 induit une mise en tension de la partie de la mèche de cheveux M se trouvant entre le cuir chevelu C et la zone de traction 12 et notamment dans la zone de travail 13. Il est à noter que lors du déplacement de l'appareil la zone de traction 12 exerce sur les cheveux une traction supérieure T₁₂ à celle T₁₃ exercée par la zone de traitement 13. Cette traction T₁₃ contribue à favoriser l'effet lissant de la chaleur appliquée par la plaque de lissage 5 de la deuxième mâchoire 2. Ainsi, cette mise en tension permet d'obtenir un meilleur résultat de lissage que celui qui serait obtenu avec le même appareil en l'absence de la barre de friction 10. Afin d'augmenter plus encore le différentiel de pression et donc de friction entre la zone de travail 13 et la zone de traction 12, la barre de friction 10 et la plaque de lissage 13 de la première mâchoire sont conçues pour qu'en position ouverte, il existe un retrait r entre la surface S₁ de la plaque de lissage 7 et la surface de la barre de traction orientée vers la deuxième mâchoire. Le retrait r mesuré parallèlement aux directions N et N' pourra, par exemple, présenter une valeur comprise entre 0,1 mm et 5 mm. Il est à noter que le différentiel de friction entre la zone de travail 13 et la zone de traction peut également être augmenté en adoptant des états de surface et/ou des matériaux différents pour notamment la plaque de lissage 7 et la barre de friction 10.

Bien entendu, selon l'invention, il pourrait être envisagé que les deux mâchoires 1 et 2 portent chacune une barre de friction. Ainsi, la figure 4 illustre une forme de réalisation de l'appareil de coiffure 1 selon laquelle la première et la deuxième mâchoire possèdent une configuration sensiblement symétrique, au moins pour ce qui concerne la région de travail.

Ainsi, selon cet exemple, la plaque de lissage 5 de la deuxième mâchoire 2 est montée sur cette dernière, de manière à être également mobile en translation de direction N. La deuxième mâchoire 2 comprend alors des moyens de contrainte 18 adaptés pour pousser la plaque de lissage 6 en direction de la première mâchoire 1. De la même manière, la deuxième mâchoire 2 comprend alors une contre-barre de friction 20 située en regard de la barre de friction 10, la contre-barre de friction 20 est mobile en translation de direction N' et se trouve poussée vers la première mâchoire 1 et plus particulièrement vers la contre-barre de friction 10 par des moyens de contraintes 21. Il doit être noté que, selon cet exemple, les deux plaques mobiles de lissage 5 et 7 sont chacune associées à des moyens de chauffage respectivement 6 et 22.

L'appareil de coiffure ainsi constitué s'utilise et de la même manière que décrit précédemment. Il est à noter que les formes de réalisation telles que décrites en relation avec les figures 2 et 3, d'une part, et la figure 4, d'autre part, nécessitent toutes de veiller à placer les barres de frictions à l'opposé du cuir chevelu, de manière à assurer la tension de la partie de la mèche située entre les plaques de lissage dans la zone de travail 13.

Cependant il est possible de s'affranchir de cette obligation d'orientation convenable de l'appareil de coiffure A.

Ainsi, la figure 5 illustre une autre forme de réalisation de l'appareil de coiffure selon l'invention, dans laquelle la première mâchoire 1 comprend une barre de friction disposée sensiblement au centre de la mâchoire en étant sensiblement alignée par rapport à un plan médian longitudinal de cette dernière. La barre de friction 10 divise alors la plaque de lissage 7 en deux parties égales, respectivement, gauche et droite. Il est à noter que, selon cet exemple, la plaque de lissage 7 de la première mâchoire est fixée de manière rigide sur cette dernière et n'est donc pas mobile, comme cela a été décrit en relation avec les exemples précédents. De la même manière, la deuxième mâchoire 2 présente une conception sensiblement analogue à celle de la deuxième mâchoire 2 de l'appareil décrit en relation avec les figures 2 et 3. La position centrale de la barre de friction 10 permet donc de garantir la tension de la partie de la mèche de cheveux M située entre la barre de friction 10 et le cuir chevelu en étant également dans une partie de la zone de travail 13 délimitée par les parties en regard de la plaque de lissage 5 et de la plaque de lissage 7. Bien entendu, il pourrait être envisagé de réaliser l'appareil de coiffure en mettant en oeuvre pour les deux mâchoires une conception sensiblement analogue à celle de la première mâchoire décrite en relation avec la figure 5. Dans ce cas, il pourrait également être envisagé d'associer chaque demi-plaque de lissage avec des moyens de chauffage électrique.

Les figures 6 à 8 illustrent une autre forme de réalisation de l'appareil de coiffure selon l'invention qui permet également d'assurer une tension adéquate de la mèche de cheveux à traiter indépendamment de l'orientation de l'appareil A par rapport au cuir chevelu.

Selon cette autre forme de réalisation, la plaque de lissage de la première mâchoire 1 est supportée par un chariot 30 mobile en translation parallèlement à la surface de travail S₁. La première mâchoire 1 comprend également deux barres de friction 31 chacune disposées de part et d'autre de la plaque de lissage 7. Chaque barre de friction 31 est alors portée par l'extrémité libre d'un bras 32 dont l'extrémité opposée est articulée sur la mâchoire 1. L'articulation de chacun des bras 32 sur la première mâchoire peut être réalisée de toute façon appropriée comme par exemple sous la forme d'une articulation élastique ou encore une liaison pivot. Selon l'exemple illustré, les bras 32 sont formés par des lames élastiques et leur articulation au niveau de la mâchoire 1 résulte de leurs caractéristiques élastiques. Les bras 32 sont, en outre, disposés de manière à être inclinés vers l'extérieur en direction de la deuxième mâchoire 2. La plaque de lissage 7 est en outre associée à des doigts de traction 33 qui, selon l'exemple illustré, sont portés par le chariot 30. Chaque doigt 33 est alors adapté pour exercer une traction sur le bras 32 correspondant lorsque le chariot 30 se déplace en translation à l'opposé dudit bras. En revanche, chaque doigt 33 est adapté pour ne pas déplacer le bras 32 correspondant lorsque le chariot se déplace en direction de ce dernier.

Selon l'exemple illustré, la deuxième mâchoire 2 présente une configuration sensiblement analogue à celle de la première mâchoire 1, ainsi, la plaque de lissage 5 est également portée par un chariot 35 mobile en translation parallèlement à la surface de travail S₂. La deuxième mâchoire 2 comprend aussi deux contre-barres de friction 36, portée chacune par l'extrémité libre d'un bras articulé sensiblement analogue au bras articulé 32. Le chariot 35 comprend également des doigts de traction 38 ayant une fonction analogue à celle des doigts de traction 33. Enfin, selon cet exemple, chacune des plaques de lissage 5 et 7 est associée avec des moyens de chauffage respectivement 6 et 22.

L'appareil de lissage ainsi constitué fonctionne de la manière suivante comme cela est illustré plus particulièrement aux figures 7 et 8.

Lorsque l'appareil de coiffure A est placé, par exemple, à gauche du cuir chevelu C, comme le montre la figure 7, et qu'une traction dans le sens de la flèche F₁ est exercée, les plaques de lissage 5 et 7 ont tendance à se déplacer ensemble en sens opposé, tel qu'illustré par les flèches. Cette translation relative, des plaques de lissage 5 et 7 vers la droite par rapport aux mâchoires qui les portent, induit une traction sur les bras gauche 32 et 37 ce qui contribue à rapprocher les barres de frictions gauches 31 et 36 l'une de l'autre, de manière à pincer la mèche de cheveu M. La friction accentuée dans la zone de traction définie par la barre et la contre-barre rapprochées tend la partie de la mèche de cheveux M située entre la zone de traction et le cuir chevelu. Il est à noter que dans cet écart, la barre de traction 31 et la contre-barre de friction correspondante 36 situées à droite ne travaillent pas et n'exercent aucun effort sur la mèche de cheveux.

En cas de configuration inverse, tel qu'illustré à la figure 8, il doit être remarqué que ce sont les barres de frictions droites qui travaillent, tandis que les barres de frictions gauches sont au repos. Il apparaît donc que cette forme de réalisation permet d'avoir un fonctionnement symétrique de l'appareil et affranchit l'utilisateur de devoir prendre en considération le placement de l'appareil par rapport à la mèche de cheveux et au cuir chevelu pour assurer un traitement adéquat.

Par ailleurs, il doit être remarqué que les différentes formes de réalisation de l'appareil de coiffure selon l'invention, permettent à l'utilisateur d'assurer une tension adéquate des mèches de cheveux à lisser, au seul moyen de l'appareil à coiffure selon l'invention tenu dans une main sans devoir utiliser l'autre main, ce qui facilite l'opération de lissage.

Selon les exemples décrits précédemment en relation avec les figures 1 à 8, chaque barre de friction est mobile par rapport à la surface de travail adjacente selon un mouvement contenu dans un plan perpendiculaire à l'axe longitudinal L de la mâchoire correspondante. Toutefois, selon l'invention un autre type de déplacement des barres de friction pourrait être envisagé.

Ainsi, la figure 9, illustre une autre forme de réalisation de l'appareil de coiffure selon laquelle, la première mâchoire 1 comprend une pluralité de barres de friction 40 qui sont chacune mobiles par rapport à la surface de travail S₁ adjacente selon une direction parallèle à l'axe longitudinal L de la première mâchoire 1. Chaque barre de friction forme alors une dent s'étendant selon un plan perpendiculaire à la surface de travail S₁ et à l'axe longitudinal. La première mâchoire 1 comprend en outre des moyens manoeuvres, non représentés, destinés à rapprocher les dents les unes des autres lors de la fermeture de l'appareil A de sorte que les dents définissent deux à deux des zones de traction au niveau desquelles les cheveux sont pincés. Il pourrait également être envisagé d'interposer entre chaque dent mobile 40 une contre-dent fixe vers laquelle une des dents mobiles est déplacée lors de la fermeture de l'appareil A pour définir avec la contre-dent correspondante une zone de traction.
La figure 10 représente un exemple de fixation d'une couche de matériau 100 améliorant la tension et/ou le freinage sur la surface de la barre de friction. Cette couche est avantageusement d'épaisseur uniforme, peut présenter une surface destinée à être en contact avec les cheveux substantiellement plane. On a vu que cette couche peut être surmoulée ou sertie ou sur système de glissière sur la barrette de barre de friction 130. La figure 10 représente un mode de fixation par queues de sapin 110 destinées à traverser et se fixer dans au moins deux perçages 120 agencés perpendiculaires à l'axe longitudinal de la barre de friction.
La couche de matériau tenseur rehaussé 100 peut présenter sur les bords longitudinaux un retour pour éviter toute arête dommageable pour les cheveux. Cette couche de matériau tenseur 100 rehaussé peut être appliquée de façon fixe ou de façon amovible pour le remplacement de la couche ou pour revenir à une configuration de lisseur classique sans barre de friction.
La barrette de friction 130 sur laquelle vient se fixer la couche 100 d'élément tenseur rehaussé peut être faite dans un profil extrudé en aluminium ou équivalent.
La combinaison du matériau tenseur rehaussé type silicone avec le montage de la barre de friction mobile augmente exceptionnellement la tension appliquée aux cheveux tout en évitant un endommagement des cheveux.

Par ailleurs, l'appareil de coiffure selon l'invention peut également intégrer, en amont ou en aval de la zone de traction, des moyens d'application des produits cosmétiques sur les cheveux. Le ou les produits appliqués pourront alors être par exemple contenus dans une ou plusieurs cartouches amovibles.

De même, afin d'optimiser l'efficacité de la mise en forme, l'appareil de coiffure selon l'invention peut aussi comprendre des moyens de production de vapeur adaptés pour appliquer un flux de vapeur sur les cheveux en amont ou en aval de la zone de traction.

Bien entendu, diverses autres modifications peuvent être apportées à l'invention dans le cadre des revendications annexées.

## Revendications

1. Appareil de coiffure comprenant au moins :
- deux mâchoires, première (1) et deuxième (2), allongées et articulées entre elles pour être mobiles entre une position ouverte et une position fermée dans laquelle elles définissent par des surfaces de travail en regard une zone de traitement de cheveux,
- des moyens électriques de chauffage associés à l'une au moins des surfaces de travail, la première mâchoire (1) comprenant au moins une barre de friction (10,31) qui est mobile par rapport à la surface de travail adjacente (S₁) et par rapport à la première mâchoire (1), et adaptée pour coopérer avec un élément en regard de manière à définir, en position fermée des mâchoires sur une mèche de cheveux, une zone de traction générant lors du déplacement de l'appareil sur la mèche de cheveux une force de traction supérieure à la force de traction générée par la zone de traitement,
**caractérisé en ce que** l'appareil comprend des moyens de contrainte (11) qui sont interposés entre la barre de friction (10) et la première mâchoire (1), et qui tendent à éloigner la barre de friction de la première mâchoire (1).

2. Appareil de coiffure selon la revendication 1, **caractérisé en ce que** l'élément coopérant avec la barre de friction (10) est porté par la deuxième mâchoire (2).

3. Appareil de coiffure selon la revendication 1 ou 2, caractérisé en ce les moyens de contrainte qui tendent à éloigner la barre de friction (10) de la mâchoire sont des ressorts (11).

4. Appareil de coiffure selon l'une des revendications 1 à 3, **caractérisé en ce que** la surface de travail, adjacente à la première barre de friction (10), est formée par une plaque de lissage mobile par rapport à la première mâchoire (1).

5. Appareil de coiffure selon la revendication 4 où la plaque de lissage (10) est immobile par rapport à la première mâchoire (1).

6. Appareil de coiffure selon la revendication 4, **caractérisé en ce qu'**il comprend des moyens de contrainte (8) qui sont interposés entre la plaque de lissage (7) et la première mâchoire (1), et qui tendent à éloigner la plaque de lissage de la première mâchoire (1).

7. Appareil de coiffure selon les revendications 3 et 4, **caractérisé en ce que** les moyens de contrainte (8) associés à la plaque de lissage (7) sont adaptés pour exercer sur la plaque de lissage (7) une contrainte inférieure à la contrainte exercée sur la barre friction (10) par les moyens de contrainte (11) associés.

8. Appareil de coiffure selon l'une des revendications 1 à 7, **caractérisé en ce que** la deuxième mâchoire (2) comprend au moins une contre-barre de friction (20,36) située en regard de chaque barre de friction (10), la contre-barre de friction (36) étant mobile par rapport à la surface de travail adjacente.

9. Appareil de coiffure comprenant au moins :
- deux mâchoires, première (1) et deuxième (2), allongées et articulées entre elles pour être mobiles entre une position ouverte et une position fermée dans laquelle elles définissent par des surfaces de travail en regard une zone de traitement de cheveux,
- des moyens électriques de chauffage associés à l'une au moins des surfaces de travail,
la première mâchoire (1) comprenant au moins une barre de friction (10,31) qui est mobile par rapport à la surface de travail adjacente (Si) et par rapport à la première mâchoire (1), et adaptée pour coopérer avec un élément en regard de manière à définir, en position fermée des mâchoires sur une mèche de cheveux, une zone de traction générant lors du déplacement de l'appareil sur la mèche de cheveux une force de traction supérieure à la force de traction générée par la zone de traitement, **caractérisé en ce que** :
- la barre de friction (31) est portée par une extrémité libre d'un bras (32) qui est articulé par une extrémité opposée sur la première mâchoire (1),
- la surface de travail, adjacente à la barre de friction (10), est formée par une plaque de lissage (7) mobile, par rapport à la première mâchoire (1), en translation selon une direction perpendiculaire à un axe longitudinal de la première mâchoire (1),
- la première plaque de lissage (7) est solidaire d'un doigt de traction (33) adapté pour exercer une traction sur le bras articulé (32) lorsque la première plaque de lissage (7) se déplace en translation à l'opposé de la barre de friction (31).

10. Appareil de coiffure selon la revendication précédente, **caractérisé en ce que** :
- la première mâchoire (1) comprend une deuxième barre de friction (31) qui est située à l'opposée de la première barre de friction (31) par rapport à la plaque de lissage et qui est portée par une extrémité libre d'un deuxième bras (32) qui est articulé, par une extrémité opposée, sur la première mâchoire (1), la deuxième barre de friction (31) étant adaptée pour coopérer avec un élément en regard de la deuxième mâchoire (2) de manière à définir une deuxième zone de traction présentant un coefficient de friction supérieur au coefficient de friction de la zone de traitement,
- la plaque de lissage (7) est solidaire d'un deuxième doigt de traction (32) adapté pour exercer une traction sur le bras articulé (32) lorsque la plaque de lissage (7) se déplace en translation à l'opposé de la deuxième barre de friction (31).

11. Appareil de coiffure selon une des deux dernières revendications, **caractérisé en ce que** :
- la deuxième mâchoire (2) comprend une contre-barre de friction (36) qui est portée par une extrémité libre d'un bras (37) qui est articulé, par une extrémité opposée, sur la deuxième mâchoire (2), la contre-barre de friction (36) étant située en regard de la barre de friction (31) de la première mâchoire (1) pour former la zone de traction,
- la surface de travail de la deuxième mâchoire (2), adjacente à la barre de friction (31), est formée par une deuxième plaque de lissage (5) mobile, par rapport à la deuxième mâchoire (2), en translation selon une direction perpendiculaire à un axe longitudinal de la deuxième mâchoire (2),
- la deuxième plaque de lissage (5) est solidaire d'un doigt de traction (38) adapté pour exercer une traction sur le bras articulé (37) lorsque la plaque de lissage (5) se déplace en translation à l'opposé de la contre-barre de friction (36).

12. Appareil de coiffure selon une des deux dernières revendications **caractérisé en ce que** :
- la deuxième mâchoire (2) comprend une deuxième contre-barre de friction (36) qui est située à l'opposée de la première contre-barre de friction (36) par rapport à la deuxième plaque de lissage (5) et qui est portée par une extrémité libre d'un deuxième bras (37) qui est articulé, par une extrémité opposée, sur la deuxième mâchoire (2), la deuxième contre-barre de friction (36) étant adaptée pour coopérer avec la deuxième barre de friction (31) de la première mâchoire (1) de manière à définir la deuxième zone de traction,
- la deuxième plaque de lissage (5) est solidaire d'un deuxième doigt de traction (38) adapté pour exercer une traction sur le deuxième bras articulé (37) lorsque que la deuxième plaque de lissage se déplace en translation à l'opposé de la deuxième contre-barre de friction (36).

13. Appareil de coiffure selon l'une des revendications précédentes, **caractérisé en ce qu'**en position ouverte des mâchoires, chaque surface de travail (S₁, S₂) d'une mâchoire (1, 2) est en retrait par rapport à chaque barre de friction portée par la dite mâchoire.

14. Appareil de coiffure selon la revendication précédente, **caractérisé en ce que** la valeur de ce retrait (r) mesuré perpendiculairement à la surface de travail est comprise entre 0,1 mm et 5 mm.

15. Appareil de coiffure comprenant au moins :
- deux mâchoires, première (1) et deuxième (2), allongées et articulées entre elles pour être mobiles entre une position ouverte et une position fermée dans laquelle elles définissent par des surfaces de travail en regard une zone de traitement de cheveux,
- des moyens électriques de chauffage associés à l'une au moins des surfaces de travail,
la première mâchoire (1) comprenant au moins une barre de friction (10,31) qui est mobile par rapport à la surface de travail adjacente (Si) et par rapport à la première mâchoire (1), et adaptée pour coopérer avec un élément en regard de manière à définir, en position fermée des mâchoires sur une mèche de cheveux, une zone de traction générant lors du déplacement de l'appareil sur la mèche de cheveux une force de traction supérieure à la force de traction générée par la zone de traitement, **caractérisé en ce que** la première mâchoire comprend une pluralité de barres de friction (40) qui sont chacune mobiles par rapport à la surface de travail (S₁) adjacente selon une direction parallèle à un axe longitudinal (L) de la première mâchoire (1) et qui forment chacune une dent (40) destinée à coopérer avec une contre-dent (40) pour définir une zone de traction.

16. Appareil de coiffure selon la revendication précédente, **caractérisé en ce que** chaque contre-dent est portée par la première mâchoire (1).

17. Appareil de coiffure selon la revendication 15, **caractérisé en ce que** chaque contre-dent est portée par la deuxième mâchoire (2).

18. Appareil de coiffure selon l'une des revendications 1 à 14, **caractérisé en ce que** la barre de friction est chauffée par des moyens complémentaires de chauffage électriques.

19. Appareil de coiffure selon la revendication 15, **caractérisé en ce que** la barre de friction est chauffée par les moyens de chauffage électrique de la surface de travail adjacente.

20. Appareil de coiffure selon l'une des revendications précédentes où au moins une barre de friction (10,31) est en contact thermique avec une plaque de lissage (5,7) placée sur la même mâchoire (1,2).

21. Appareil de coiffure selon l'une des revendications précédentes où la barre de friction est composée ou revêtue au moins partiellement d'un matériau tenseur et résistant à une température élevée.

22. Appareil de coiffure selon la revendication précédente où le matériau est un silicone.

## Patentansprüche

1. Gerät zum Frisieren, das mindestens umfasst:
- zwei Backen, eine erste (1) und eine zweite (2), die länglich sind und gelenkig miteinander verbunden sind, um zwischen einer offenen Position und einer geschlossenen Position beweglich zu sein, in der sie durch gegenüberliegende Arbeitsflächen einen Bereich zur Behandlung von Haaren definieren,
- elektrische Heizmittel, die mindestens einer der Arbeitsflächen zugeordnet sind, wobei die erste Backe (1) mindestens eine Reibstange (10,31) umfasst, die relativ zu der benachbarten Arbeitsfläche (S₁) und relativ zu der ersten Backe (1) beweglich ist und eingerichtet ist, mit einem gegenüberliegenden Element zu kooperieren, um in der geschlossenen Position der Backen auf einer Haarsträhne einen Zugbereich zu definieren, der während der Verschiebung des Geräts auf die Haarsträhne eine Zugkraft ausübt, die größer als die Zugkraft ist, die durch den Bereich zur Behandlung erzeugt wird,
**dadurch gekennzeichnet, dass** das Gerät Spannmittel (11) umfasst, die zwischen der Reibstange (10) und der ersten Backe (1) liegen, und die dazu neigen, die Reibstange von der ersten Backe (1) zu entfernen.

2. Gerät zum Frisieren nach Anspruch 1, **dadurch gekennzeichnet, dass** das Element, das mit der Reibstange (10) kooperiert, von der zweiten Backe (2) getragen wird.

3. Gerät zum Frisieren nach Anspruch 1 oder 2, **dadurch gekennzeichnet, dass** die Spannmittel, die dazu neigen, die Reibstange (10) von der Backe zu entfernen, Federn (11) sind.

4. Gerät zum Frisieren nach einem der Ansprüche 1 bis 3, **dadurch gekennzeichnet, dass** die Arbeitsfläche neben der ersten Reibstange (10), durch eine bewegliche Glättungsplatte gebildet ist, die relativ zu der ersten Backe (1) beweglich ist.

5. Gerät zum Frisieren nach Anspruch 4, wobei die Glättungsplatte (10) relativ zu der ersten Backe (1) unbeweglich ist.

6. Gerät zum Frisieren nach Anspruch 4, **dadurch gekennzeichnet, dass** es Spannmittel (8) umfasst, die zwischen der Glättungsplatte (7) und der ersten Backe (1) angeordnet sind, und die dazu neigen, die Glättungsplatte von der ersten Backe (1) zu entfernen.

7. Gerät zum Frisieren nach den Ansprüchen 3 und 4, **dadurch gekennzeichnet, dass** die Spannmittel (8), die der Glättungsplatte (7) zugeordnet sind, eingerichtet sind, auf die Glättungsplatte (7) eine geringere Spannung als die Spannung auszuüben, die auf die Reibstange (10) durch die zugeordneten Spannmittel (11) ausgeübt wird.

8. Gerät zum Frisieren nach einem der Ansprüche 1 bis 7, **dadurch gekennzeichnet, dass** die zweite Backe (2) zumindest eine Gegenreibstange (20,36) umfasst, die sich gegenüber von jeder Reibstange (10) befindet, wobei die die Gegenreibstange (36) relativ zu der benachbarten Arbeitsfläche beweglich ist.

9. Gerät zum Frisieren, das mindestens umfasst:
- zwei Backen, eine erste (1) und eine zweite (2), die länglich sind und gelenkig miteinander verbunden sind, um zwischen einer offenen Position und einer geschlossenen Position beweglich zu sein, in der sie durch gegenüberliegende Arbeitsflächen einen Bereich zur Behandlung von Haaren definieren,
- elektrische Heizmittel, die mindestens einer der Arbeitsflächen zugeordnet sind, wobei die erste Backe (1) mindestens eine Reibstange (10,31) umfasst, die relativ zu der benachbarten Arbeitsfläche (Si) und relativ zu der ersten Backe (1) beweglich ist und eingerichtet ist, mit einem gegenüberliegenden Element zu kooperieren, um in der geschlossenen Position der Backen auf einer Haarsträhne einen Zugbereich zu definieren, der während der Verschiebung des Gerät auf die Haarsträhne eine Zugkraft ausübt, die größer als die Zugkraft ist, die durch den Bereich zur Behandlung erzeugt wird,
**dadurch gekennzeichnet, dass**:
- die Reibstange (31) von einem freien Ende eines Arms (32) getragen wird, der mit einem gegenüberliegenden Ende an der ersten Backe (1) angelenkt ist,
- die Arbeitsfläche neben der Reibstange (10) durch eine Glättungsplatte (7) gebildet wird, die relativ zu der ersten Backe (1) in Translation in einer Richtung senkrecht zu einer Längsachse der ersten Backe (1) beweglich ist,
- die erste Glättungsplatte (7) mit einem Zugfinger (33) verbunden ist, der eingerichtet ist, eine Zugkraft auf den angelenkten Arm (32) auszuüben, wenn sich die erste Glättungsplatte (7) in Translation entgegengesetzt zu der Reibstange (31) bewegt.

10. Gerät zum Frisieren nach dem vorhergehenden Anspruch, **dadurch gekennzeichnet, dass**:
- die erste Backe (1) eine zweite Reibstange (31) umfasst, die gegenüber der ersten Reibstange (31) relativ zu der Glättungsplatte angeordnet ist und die von einem freien Ende eines zweites Arms (32) getragen wird, der mit einem gegenüberliegenden Ende an der ersten Backe (1) angelenkt ist, wobei die zweite Reibstange (31) eingerichtet ist, mit einem Element gegenüber der zweiten Backe (2) zusammenzuwirken, um einen zweiten Zugbereich zu definieren, der einen Reibungskoeffizienten aufweist, der höher als der Reibungskoeffizient des Bereich zur Behandlung ist,
- die Glättungsplatte (7) mit einem zweiten Zugfinger (32) verbunden ist, der eingerichtet ist, einen Zug auf den angelenkten Arm (32) auszuüben, wenn sich die Glättungsplatte (7) in Translation entgegengesetzt zu der zweiten Reibstange (31) bewegt.

11. Gerät zum Frisieren nach einem der letzten beiden Ansprüche, **dadurch gekennzeichnet, dass**:
- die zweite Backe (2) eine Gegenreibstange (36) umfasst, die von einem freien Ende eines Armes (37) getragen wird, der mit einem entgegen gesetzten Ende an der zweiten Backe (2) angelenkt ist, wobei sich die Gegenreibstange (36) gegenüber der Reibstange (31) der ersten Backe (1) befindet, um den Zugbereich zu bilden,
- die Arbeitsfläche der zweiten Spannbacke (2) neben der Reibstange (31) von einer zweiten Glättungsplatte (5) gebildet wird, die relativ zu der zweiten Backe (2) in Translation in einer Richtung senkrecht zu einer Längsachse der zweiten Backe (2) beweglich ist;
- die zweite Glättungsplatte (5) mit einem Zugfinger (38) verbunden ist, der eingerichtet ist, eine Zugkraft auf den angelenkten Arm (37) auszuüben, wenn sich die Glättungsplatte (5) in Translation entgegengesetzt zu der Gegenreibstange (36) bewegt.

12. Gerät zum Frisieren nach einem der letzten beiden Ansprüche, **dadurch gekennzeichnet, dass**:
- die zweite Backe (2) eine zweite Gegenreibstange (36) umfasst, die sich gegenüber der ersten Gegenreibstange (36) relativ zu der zweiten Glättungsplatte (5) befindet und die von einem freien Ende eines zweiten Arms (37) getragen wird, der mit einem gegenüberliegenden Ende an der zweiten Backe (2) angelenkt ist, wobei die zweite Gegenreibstange (36) eingerichtet ist, mit der zweiten Reibstange (31) der ersten Backe (1) zusammenzuwirken, um den zweiten Zugbereich zu definieren,
- die zweite Glättungsplatte (5) an einem zweiten Zugfinger (38) verbunden ist, der eingerichtet ist, einen Zug auf den zweiten angelenkten Arm (37) auszuüben, wenn sich die zweite Glättungsplatte in Translation entgegengesetzt zu der zweiten Gegenreibstange (36) bewegt.

13. Gerät zum Frisieren nach einem der vorhergehenden Ansprüche, **dadurch gekennzeichnet, dass** in der offenen Stellung der Backen jede Arbeitsfläche (S₁, S₂) von einer Backe (1, 2) relativ zu jeder Reibstange zurückgezogen ist, die von der Backe getragen wird.

14. Gerät zum Frisieren nach dem vorhergehenden Anspruch, **dadurch gekennzeichnet, dass** der Wert des Zurückziehens (r), der senkrecht zu der Arbeitsfläche gemessen wird, zwischen 0,1 mm und 5 mm ist.

15. Gerät zum Frisieren, das mindestens umfasst:
- zwei Backen, eine erste (1) und eine zweite (2), die länglich sind und gelenkig miteinander verbunden sind, um zwischen einer offenen Position und einer geschlossenen Position beweglich zu sein, in der sie durch gegenüberliegende Arbeitsflächen einen Bereich zur Behandlung von Haaren definieren,
- elektrische Heizmittel, die mindestens einer der Arbeitsflächen zugeordnet sind,
wobei die erste Backe (1) mindestens eine Reibstange (10, 31) umfasst, die relativ zu der benachbarten Arbeitsfläche (Si) und relativ zu der ersten Backe (1) beweglich ist und eingerichtet ist, mit einem gegenüberliegenden Element zu kooperieren, um in der geschlossenen Position der Backen auf einer Haarsträhne einen Zugbereich zu definieren, der während der Verschiebung des Geräts auf die Haarsträhne eine Zugkraft ausübt, die größer als die Zugkraft ist, die durch den Bereich zur Behandlung erzeugt wird,
**dadurch gekennzeichnet, dass** die erste Backe mehrere Reibstangen (40) umfasst, die jeweils relativ zu der benachbarten Arbeitsfläche (S₁) in einer Richtung parallel zu einer Längsachse (L) der ersten Backe (1) beweglich sind, und die jeweils einen Zahn (40) bilden, der mit einem Gegenzahn (40) zusammenwirkt, um einen Zugbereich zu definieren.

16. Gerät zum Frisieren nach dem vorhergehenden Anspruch, **dadurch gekennzeichnet, dass** jeder Gegenzahn von der ersten Backe (1) getragen wird.

17. Gerät zum Frisieren nach Anspruch 15, **dadurch gekennzeichnet, dass** jeder Gegenzahn von der zweiten Backe (2) getragen wird.

18. Gerät zum Frisieren nach einem der Ansprüche 1 bis 14, **dadurch gekennzeichnet, dass** die Reibstange durch zusätzliche Mittel zur elektrischen Heizung erwärmt wird.

19. Gerät zum Frisieren nach Anspruch 15, **dadurch gekennzeichnet, dass** die Reibstange durch die elektrischen Heizmittel der benachbarten Arbeitsfläche erwärmt wird.

20. Gerät zum Frisieren nach einem der vorhergehenden Ansprüche, wobei mindestens eine Reibstange (10,31) in thermischem Kontakt mit einer Glättungsplatte (5,7) ist, die auf der gleichen Backe (1,2) platziert ist.

21. Gerät zum Frisieren nach einem der vorhergehenden Ansprüche, wobei die Reibstange aus einem straffenden und eine erhöhte Temperatur widerstehenden Material besteht oder zumindest teilweise mit diesem verkleidet ist.

22. Gerät zum Frisieren nach dem vorhergehenden Anspruch, wobei das Material ein Silikon ist.

## Claims

1. Hair-care device comprising at least:
- two jaws, a first (1) and second (2), elongated and hinged to one another to be mobile between an open position and a closed position in which they define, by opposite working surfaces, a hair treatment region,
- electrical heating elements associated with at least one of the working surfaces, the first jaw (1) comprising at least one friction bar (10, 31) that is mobile relative to the adjacent working surface (S₁) and relative to the first jaw (1), and adapted to work with an opposite element so as to define, when the jaws are closed on a lock of hair, a traction region generating, when the device is moved on the lock of hair, a traction force greater than the traction force generated by the treatment region,
**characterised in that** the device comprises compelling means (11) that are interposed between the friction bar (10) and the first jaw (1), and that extend the friction bar of the first jaw (1).

2. Hair-care device according to claim 1, **characterised in that** the element that works with the friction bar (10) is mounted on the second jaw (2).

3. Hair-care device according to claim 1 or 2, **characterised in that** the compelling means that extend the friction bar (10) of the jaw are springs (11).

4. Hair-care device according to one of claims 1 to 3, **characterised in that** the working surface of the first jaw, adjacent to the first friction bar (10), is formed by a straightening plate that is mobile relative to the first jaw (1).

5. Hair-care device according to claim 4, wherein the straightening plate (10) is immobile relative to the first jaw (1).

6. Hair-care device according to claim 4, **characterised in that** it comprises compelling means (8) that are interposed between the straightening plate (7) and the first jaw (1), and which extend the straightening plate of the first jaw (1).

7. Hair-care device according to claims 3 and 4, **characterised in that** the compelling means (8) associated with the straightening plate (7) are adapted to exert on the straightening plate (7) a pressure lower than the pressure exerted on the friction bar (10) by the associated compelling means (11).

8. Hair-care device according to one of claims 1 to 7, **characterised in that** the second jaw (2) comprises at least one counter-friction bar(20, 36) situated opposite each friction bar (10), the counter-friction bar (36) being mobile relative to the adjacent working surface.

9. Hair-care device comprising at least:
- two jaws, a first (1) and second (2), elongated and hinged to one another to be mobile between an open position and a closed position in which they define, by opposite working surfaces, a hair treatment region,
- electrical heating elements associated with at least one of the working surfaces, the first jaw (1) comprising at least one friction bar (10, 31) that is mobile relative to the adjacent working surface (S₁) and relative to the first jaw (1), and adapted to work with an opposing element so as to define, when the jaws are closed on a lock of hair, a traction region generating, when the device is moved on the lock of hair, a traction force greater than the traction force generated by the treatment region, **characterised in that**:
- the first friction bar (31) is mounted on a free end of an arm (32) that is hinged by an opposite end on the first jaw (1),
- the working surface, adjacent to the friction bar (10), is formed by a straightening plate (7) that is mobile, relative to the first jaw (1), and moves perpendicularly to a longitudinal axis of the first jaw (1),
- the straightening plate (7) is attached to a traction finger (33) adapted to exert a traction on the hinged arm (32) when the straightening plate (7) moves opposite the friction bar (31).

10. Hair-care device according to the preceding claim, **characterised in that**:
- the first jaw (1) comprises a second friction bar (31) that is situated opposite the first friction bar (31) relative to the straightening plate and is mounted on a free end of a second arm (32) that is hinged, by an opposite end, on the first jaw (1), the second friction bar (31) being adapted to work with an element opposite the second jaw (2) so as to define a second traction region having a coefficient of friction greater than the coefficient of friction of the treatment region,
- the straightening plate (7) of the first jaw is attached to a second traction finger (32) adapted to exert a traction on the second hinged arm (32) when the straightening plate (7) moves opposite the second friction bar (31).

11. Hair-care device according to one of the two preceding claims, **characterised in that**:
- the second jaw (2) comprises a counter-friction bar (36) that is mounted on a free end of an arm (37) that is hinged, by an opposite end, on the second jaw (2), the counter-friction bar(36) being situated opposite the friction bar (31) of the first jaw (1) to form the traction region,
- the working surface of the second jaw (2), adjacent to the friction bar (31), is formed by a second straightening plate (5) that is mobile, relative to the second jaw (2), and moves perpendicularly to a longitudinal axis of the second jaw (2),
- the second straightening plate (5) is attached to a traction finger (38) adapted to exert a traction on the hinged arm (37) when the straightening plate (5) moves opposite the counter-friction bar (36).

12. Hair-care device according to one of the two preceding claims, **characterised in that**:
- the second jaw (2) comprises a counter-friction bar (36) that is situated opposite the first counter-friction bar (36) relative to the second straightening plate (5), and that is mounted on a free end of a second arm (37) that is hinged, by an opposite end, on the second jaw (2),the counter-friction bar (36) being adapted to work with the second friction bar (31) of the first jaw (1) so as to define the second traction region,
- the second straightening plate (5) is attached to a second traction finger (38) adapted to exert a traction on the hinged arm (37) when the second straightening plate moves opposite the counter-friction bar (36).

13. Hair-care device according to one of the preceding claims, **characterised in that**, when the jaws are open, each working surface (S₁, S₂) of a jaw (1, 2) is retracted relative to each friction bar mounted on said jaw.

14. Hair-care device according to the preceding claim, **characterised in that** the value of this retraction (r) measured perpendicularly to the working surface is between 0.1 mm and 5 mm.

15. Hair-care device comprising at least:
- two jaws, a first (1) and second (2), elongated and hinged to one another in order to be mobile between an open position and a closed position in which they define, by opposite working surfaces, a hair treatment region,
- electrical heating elements associated with at least one of the working surfaces, the first jaw (1) comprising at least one friction bar (10, 31) that is mobile relative to the adjacent working surface (Si) and relative to the first jaw (1), and adapted to work with an opposing element so as to define, when the jaws are closed on a lock of hair, a traction region generating, when the device is moved on the lock of hair, a traction force greater than the traction force generated by the treatment region, **characterised in that** the first jaw comprises a plurality of friction bars (40) that are each mobile relative to the working surface (S₁) adjacent in a direction parallel to a longitudinal axis (L) of the first jaw (1) and that each form a tooth (40) designed to work with a counter-tooth (40) to define a traction region.

16. Hair-care device according to the preceding claim, **characterised in that** each counter-tooth is mounted on the first jaw (1).

17. Hair-care device according to claim 15, **characterised in that** each counter-tooth is mounted on the second jaw (2).

18. Hair-care device according to one of claims 1 to 14, **characterised in that** the friction bar is heated by additional electrical heating elements.

19. Hair-care device according to claim 15, **characterised in that** the friction bar is heated by the electrical heating elements of the adjacent working surface.

20. Hair-care device according to one of the preceding claims, wherein at least one friction bar (10, 31) is in thermal contact with a straightening plate (5, 7) placed on the same jaw (1, 2).

21. Hair-care device according to one of the preceding claims, wherein the friction bar consists of or is at least partially covered by a tension material that is resistant to high temperatures.

22. Hair-care device according to the preceding claim, wherein the material is a silicone.
